# EUROPÄISCHE PATENTSCHRIFT

(11) **EP 0 879 475 B1**
(45) Veröffentlichungstag und Bekanntmachung des Hinweises auf die Patenterteilung: **29.09.1999**
(21) Anmeldenummer: 97900577.4
(22) Anmeldetag: 09.01.1997
(51) Int. Cl.: H01H 47/04

(54) **ELEKTRONISCHE SCHALTMAGNETANSTEUERUNG ZUM HALTEN EINES SCHÜTZES**
ELECTRONIC SWITCH MAGNET CONTROL SYSTEM FOR HOLDING A CONTACTOR
SYSTEME DE COMMANDE ELECTRONIQUE A AIMANT DE COMMUTATION POUR LE MAINTIEN D'UN CONTACTEUR

(30) Priorität: 06.02.1996 DE 19605759
(43) Veröffentlichungstag der Anmeldung: 25.11.1998
(73) Patentinhaber: Moeller GmbH, 53115 Bonn (DE)
(72) Erfinder: NÜRENBERG, Klaus, Dieter, D-53639 Königswinter (DE)
(74) Vertreter: Mäder, Winfried
(86) Internationale Anmeldenummer: EP9700054
(87) Internationale Veröffentlichungsnummer: WO9729502

(56) Entgegenhaltungen:
- EP-A- 0 249 448
- DE-A- 4 409 010

## Beschreibung

Die Erfindung betrifft eine elektronische Schaltmagnetansteuerung für Schütze, wobei das Schütz eine Spule hat, welche über einen Anker Schaltkontakte antreibt, der zwischen einer EIN- und einer AUS-Stellung verfährt, und die Schaltmagnetansteuerung einen Sensor hat, mit dem die Position des von der Spule antreibbaren Ankers bestimmbar ist, wobei eine Markierung an dem Anker ist, die von dem Sensor detektierbar ist.

Ein Schütz ist ein elektromechanischer Schalter, dessen Ausgabe es ist, einen Stromkreis zu schließen oder zu trennen. Zu diesem Zweck besitzt das Schütz ein oder mehrere elektrische Kontakte, die je nach Stellung des sie bewegenden Ankers geöffnet oder geschlossen werden. Der Anker wird dabei mittels einer Spule hin und her verfahren, wobei die Spule mit einer Gleichspannung beaufschlagt wird, die zur Einstellung eines bestimmten Spulenstroms unter anderem getaktet werden kann.

### Stand der Technik

Aus der DE 44 09 010 A1 ist eine schaltvorrichtung gemäß Oberbegriff von Anspruch 1 bekannt, bei der mittels eines Sensors die Position des beweglichen Organs, insbesondere des Ankers eines Schützes, während des Schaltvorgangs bestimmbar ist. Der Sensor ist dabei ein Potentiometer, bestehend aus einem längsgestreckten Fühlerelement und einem am Anker befestigten beweglichen Läufer, welcher sich auf dem Fühlerelement abstützt. Mittels der ermittelten Position des beweglichen Organs des Schützes wird während des Schaltvorgangs der Spulenstrom über die gesamte Verschiebungsstrecke gesteuert, womit zum einen die Schließkraft des Schützes erhöht und zum anderen die elektrische und mechanische Haltbarkeit der Vorrichtung verbessert wird. Zur Steuerung des Spulenstroms ist der Spule ein Stromsensor in Reihe geschaltet. Der Spulenstrom wird dabei in Abhängigkeit der Differenz zwischen Soll-Spulenstrom und gemessenem Ist-Spulenstrom mittels einer Impulsmodulations-Schaltung gesteuert, wobei der Spulenstrom vom Niveau der Impulsgrößenmodulation abhängt.

Eine weitere Schaltmagnetansteuerung ist aus der DE 38 22 342 C2 bekannt, wobei die Schaltmagnetansteuerung eine Reihe von Lichtschranken, bestehend aus Fotodioden und einer Reihe von lichtemittierenden Dioden hat, welche zu beiden Seiten des Ankers angeordnet sind. Der Anker hat eine Lichtunterbrechungsmarkierung, die den Lichtpfad der einzelnen Lichtschranken beim Verfahren des Ankers einzeln bzw. nacheinander unterbricht. Hierdurch kann die Position des Ankers bzw. der Schaltkontakte genauestens bestimmt werden. Durch Verarbeitung der Positionssignale der einzelnen Lichtschranken ist es möglich, ein ungleichmäßiges Schalten des Schützes über alle drei Phasen des zu schließenden und zu öffnenden Stromkreises hinweg zu erkennen. Wenn das Schütz angezogen hat, das heißt die Spule den Anker und die Schaltkontakte in die EIN-Stellung verfahren hat, beginnt die Haltephase, in der der Anker von der Spule nicht mehr beschleunigt, sondern lediglich in der EIN-Stellung gehalten werden muß. Hierbei ist es aus Energiespargründen allgemein üblich, den Haltestrom in der Spule während dieser Phase derart einzustellen, daß der Anker gerade noch angezogen bleibt. Der Spulenstrom kann somit während der Haltephase relativ klein gewählt werden. Ein kleiner Haltestrom hat jedoch den Nachteil, daß schon bei geringen Erschütterungen der Anker und gegebenenfalls etwas später die Schaltkontakte aus der EIN-Stellung ausgelenkt werden können, wodurch der vom Schütz geschlossene Stromkreis ungewollt unterbrochen werden kann.

Aus der DE 40 31 427 A1 ist ein Verfahren zum energiereduzierten Betrieb eines elektromagnetischen Stellgliedes bekannt, bei dem zum Schalten des Stellgliedes eine maximale elektrische Leistung zugeführt wird, und nach dem Schalten die zugeführte Leistung auf einen zum Halten des Schaltzustandes ausreichenden Wert abgesenkt wird, wobei der eingenommene Schaltzustand ständig überwacht und bei einer Veränderung des Schaltzustandes, das heißt durch eine Rückwirkung des zu stellenden Kreises auf das Stellglied, dem Stellglied für eine vorgegebene Zeitdauer eine erhöhte, insbesondere die maximale Leistung zugeführt wird. Nach Erreichen des Schaltzustandes des Stellgliedes wird die ihm zugeführte Leistung auf eine den Beginn einer Schaltzustandsänderung zulassenden Minimalleistung verringert, bei Erreichen der Minimalleistung wird dem Stellglied die erhöhte elektrische Leistung aufgeschaltet, und nach einer vorgebbaren Zeitdauer wird die elektrische Leistung erneut auf einen Leistungswert abgesenkt, welcher der Minimalleistung plus einer vorgebbaren Sicherheitsreserveleistung entspricht. Damit ergibt sich eine selbsttätige Anpassung der Minimalleistung an den notwendigen Leistungswert. Insbesondere ist eine überwachungsschaltung mit einem im elektrischen Kreis des Stellgliedes angeordneten Sensorwiderstand vorgesehen. Mit diesem Verfahren können vom zu stellenden Kreis ausgehende Rückwirkungen, insbesondere Druckanstiege in einem hydraulischen Kreis, auf das Stellglied ausgeregelt werden. Derartige Rückwirkungen sind bei Schaltmagneten von Schützen nicht zu beobachten. Außerdem besteht die Gefahr, daß nach dem Auftreten von starken Schockbelastungen des Ankers die zum Halten erforderliche Leistung einen unzulässigen, das heißt die Spule überlastenden Wert erreicht.

### Darstellung der Erfindung

Aufgabe der Erfindung ist es daher, eine Schaltmagnetansteuerung bereitzustellen, mit der ein ungewolltes Auslenken des Ankers aus der EIN-Stellung sofort erkannt wird.

Diese Aufgabe wird erfindungsgemäß dadurch gelöst, daß der Sensor derart zur Markierung angeordnet ist, daß bei einer kleinen Auslenkung des Ankers aus der EIN-Stellung der Sensor die Markierung detektiert und ein entsprechendes Signal an die Schaltmagnetansteuerung aussendet. Eine derartige Anordnung des Sensors hat den Vorteil, daß kleine Auslenkungen des Ankers aus der EIN-Stellung heraus von dem Sensor sofort erfaßt werden und die Schaltmagnetansteuerung unmittelbar geeignete Gegenmaßnahmen einleiten kann. Nach Feststellung der ungewollten Auslenkung wird mittels einer Spannungsversorgung der Spule einen maximalen möglichen Strom in der Spule einstellt bzw. einregelt, damit ein das von der Spule aufgebaute Magnetfeld eine maximale Stärke erreicht, und der Anker vom Magnetfeld in Richtung der EIN-Stellung beschleunigt wird. Um die Spule thermisch nicht zu überlasten und um den Spulenstrom durch das ungewollte Abfallen des Schützes nicht zu groß werden zu lassen, wird das Magnetfeld nur für eine ganz bestimmte Zeit aufgebaut. Erreicht der Anker während dieser vorbestimmten maximalen Zeit nicht die EIN-Stellung, so schaltet die Schaltmagnetansteuerung das Schütz ab.

Dabei ist es zweckmäßig, wenn mittels eines Strommessers der Ist-Strom der Spule bestimmbar ist und ein vorbestimmbarer maximaler Soll-Strom mittels eines Regelkreises in der Spule einregelbar ist, sobald der Sensor den Anker detektiert, und der maximale Soll-Strom ein Magnetfeld erzeugt, welches den Anker in die EIN-Stellung drückt.

Erreicht der Anker während der vorbestimmbaren maximalen Zeit die EIN-Stellung, so senkt die Schaltmagnetansteuerung die Stärke des Magnetfeldes bzw. den durch die Spule fließenden Strom auf eine vorbestimmte minimale Stärke soweit, daß der Anker gerade noch nicht abfällt.

Der Sensor ist dabei vorteilhaft eine Lichtschranke, ein mechanischer Schalter, ein Hall-Detektor oder ein Induktionsschalter.

### Kurze Beschreibung der Zeichnungen

Nachfolgend wird die Erfindung anhand von Zeichnungen näher erläutert. Es zeigen:
- Figur 1a:: eine schematische Darstellung eines elektronisch gesteuerten Schützes in der EIN-Stellung;
- Figur 1b:: eine schematische Darstellung eines elektronisch gesteuerten Schützes, dessen Anker durch eine Störung aus der EIN-Stellung ausgelenkt ist;
- Figur 2:: ein Weg-Zeit-Diagramm zur Darstellung der Positionsänderung des Ankers und die dazugehörige Soll-Stromkurve;
- Figur 3:: ein Flußdiagramm zur Darstellung des Programmablaufs während der Haltephase und
- Figur 4:: ein Blockschaltbild der elektronischen Schaltmagnetansteuerung.

### Bester Weg zur Ausführung der Erfindung

Die Figur 1 zeigt ein elektronisch gesteuertes Schütz 2, mittels dem mindestens eine Phase 15 eines Schaltkreises unterbrochen oder geschlossen werden kann. Der Schaltkontakt 5 ist geschlossen. Der durch eine Kontaktkraftfeder 5a druckbeaufschlagte Schaltkontakt 5 ist mit einem Anker 4 in loser Verbindung, der mittels der Spule 7 verfahrbar ist. Durch Anlegen einer Spannung U_{Spule} an die Anschlußdrähte 7a der Spule 7 fließt in dieser ein Strom Iᵢₛₜ , welcher ein Magnetfeld erzeugt, das den Anker 4 in die Spule 7 hineinzieht. Zwischen der EIN-Stellung (Fig. l) und der AUS-Stellung legt der Anker 4 eine Hubstrecke zurück. Der Anker 4 hat dabei eine Markierung 4a, welche mittels des Sensors S, 3a detektiert wird, sobald die Markierung 4a an dem Sensor S, 3a vorbeifährt. Dabei kann der Sensor S, 3a eine Lichtschranke sein, wobei S der Photodetektor und 3a die Lichtquelle ist. Die Markierung 4a ist eine Ausnehmung oder Bohrung. Der Photodetektor S und die Lichtquelle 3a sind mittels der Zuführungsleitungen 3b, 3c mit der in Figur 1 nicht dargestellten Schaltmagnetansteuerung verbunden.

Figur 2 zeigt ein Weg-Zeit-Diagramm der Markierung 4a des Ankers 4. Zum Zeitpunkt t=0 ist das Schütz 2 eingeschaltet, das heißt, der Anker 4 befindet sich in der EIN-Stellung und die Schaltmagnetansteuerung gibt dem Haltestrom I_{Halten} vor. Durch eine äußere Störung, wie zum Beispiel Schock, wird zum Zeitpunkt T₁ der Anker 4 mit seiner Markierung 4a in Richtung zur AUS-Stellung ausgelenkt, wobei die Markierung 4a vom Sensor S, 3a detektiert und die Schaltmagnetansteuerung den maximalen Soll-Strom Iₘₐₓ vorgibt. Der Anker 4 muß dabei noch nicht soweit ausgelenkt worden sein, daß auch der Schaltkontakt 5 ausgelenkt wurde. In der Spule 7 wird nun ein starkes Magnetfeld aufgebaut, welches versucht, den Anker 4 in die EIN-Stellung zu drücken. Zu einem nachfolgenden Zeitpunkt T₂ wird die Markierung 4a nicht mehr detektiert. Die Schaltmagnetansteuerung wertet dies dahingehend, daß der Anker 4 sich wieder in der EIN-Stellung befindet und gibt wieder den Haltestrom I_{Halten} vor.

Zu einem späteren Zeitpunkt T₃ wird der Anker 4 erneut durch eine Störung aus der EIN-Stellung ausgelenkt, und die Markierung 4a wird vom Sensor S, 3a erfaßt, worauf die Schaltmagnetansteuerung erneut den maximalen Anzugsstrom Iₘₐₓ vorgibt. Nach Ablauf einer nachfolgenden vorbestimmten maximalen Zeit tₘₐₓ ist der Anker 4 noch nicht wieder in der EIN-Stellung. Dies kann zum Beispiel an einer zu starken Auslenkung des Ankers 4 liegen. Damit die Spule 7 durch die thermische Belastung nicht zerstört wird und andere elektrische Geräte nicht durch einen vom ausgelenkten Schütz 2 verursachten Fehlstrom unsymmetrisch belastet werden, schaltet die Schaltmagnetansteuerung das Schütz zum Zeitpunkt T₄ ab und sendet eine Störmeldung an eine übergeordnete Steuerung oder andere Schütze, wodurch diese ebenfalls ausgelöst werden.

Der Sensor S, 3a kann von der Gestalt sein, daß er die Markierung 4a über eine relativ lange Wegstrecke detektiert. Dies kann auch durch eine entsprechende Ausgestaltung der Markierung erreicht werden. Der Sensor S, 3a kann jedoch auch aus mehreren längs der Verfahrrichtung angeordneten Einzelsensoren zusammengesetzt sein, mittels derer die Bewegungsrichtung und die Geschwindigkeit des Ankers 4 bzw. dessen Markierung 4a bestimmbar ist. Dabei kann zum Beispiel die Zeit tₘₐₓ je nach Position, Geschwindigkeit und Bewegungsrichtung des Ankers 4 neu berechnet werden, um den Anker 4 mit großer Sicherheit in die EIN-Stellung zu verfahren.

Ein Programm zum Halten eines Schützes 2 in der EIN-Stellung für die erfindungsgemäße Schaltmagnetansteuerung ist in Figur 3 dargestellt. Sobald der Einschaltvorgang beendet worden ist, das heißt, der Anker 4 angezogen hat, wird die Haltephase eingeleitet und der Haltestrom I_{Halten} vorgegeben (Schritt S1). Das Programm prüft daraufhin laufend, ob die Markierung 4a vom Sensor S, 3a detektiert worden ist (Schritte S2 und S3). Sobald durch eine Störung der Sensor S, 3a die Markierung 4a detektiert (Schritt S2) zweigt das Programm zu Schritt S4 ab, und der maximale Soll-Strom Iₘₐₓ wird vorgegeben, wobei ein nicht dargestellter Zähler zurückgesetzt und gestartet wird. Das Programm durchläuft nun solange die durch Schritte S4, S5 und S6 gebildete Schleife, bis die maximale Zeit tₘₐₓ überschritten ist (Schritt S5) oder der Anker 4 wieder in die EIN-Stellung zurückgekehrt ist, wobei im letzteren Falle der Sensor S, 3a die Markierung 4a nicht mehr detektiert (Schritt S6). Ist die maximale Zeit tₘₐₓ überschritten, so zweigt das Programm zu Schritt S7 ab, wobei eine Fehlermeldung an eine übergeordnete Steuerung gesendet wird, und leitet danach mit Schritt S8 den Ausschaltvorgang ein. Wird während der maximalen Soll-Stromvorgabe die EIN-Stellung vom Anker 4 erreicht, so wird dies mit Schritt S6 ermittelt, und das Programm kehrt zu Schritt S1 zurück. Der normale Haltestrom I_{Halten} wird dann wieder solange vorgegeben, bis das Schütz 2 abgeschaltet wird oder der Anker 4 durch eine Störung ungewollt ausgelenkt wird.

Die Figur 4 zeigt ein Blockschaltbild einer möglichen Schaltmagnetansteuerung 1. Mittels konventionellen Eingabemitteln 13, wie zum Beispiel einem Befehlssschalter oder ähnlichem, kann der Einschaltvorgang oder der Ausschaltvorgang des Schützes 2 eingeleitet werden. Es ist hierbei von Vorteil, wenn die Schaltmagnetansteuerung 1 eine Hilfsenergieversorgung 16 hat und die Ansteuerung über einen Daten- und Steuerbus 12 vollzogen wird. Mittels eines Spannungsstellers 9 wird die an der Spule 7 anliegende Spulenspannung U_{Spule} in Abhängigkeit der Differenz zwischen Iᵢₛₜ und Iₛₒₗₗ eingeregelt. Mittels eines Ansteuerungsblockes 17 und eines Wegsensors 3 wird der Zeitmesser 10 gesteuert, das heißt rückgesetzt und/oder gestartet. Der zur Ankerstellung entsprechende Strom-Sollwert Iₛₒₗₗ wird dabei vorteilhaft in einem nichtflüchtigen Speicher 11 abgespeichert, bei Bedarf ausgelesen und einem Vergleicher 20 zugeführt. Mittels des Strommessers 6 wird der Ist-Strom Iᵢₛₜ der Spule 7 ermittelt und ebenfalls dem Vergleicher 20 zugeführt. Sowohl der Ist-Strom Iᵢₛₜ , als auch die Signale des Wegsensors 3 und des Kontaktsystems 5 werden einem Meldeblock 19 zugeführt. Der Meldeblock 19 kommuniziert mittels des Daten- und Steuerbusses 12 mit anderen, nicht dargestellten elektronischen Geräten. Die Schaltmagnetansteuerung 1 hat darüberhinaus eine Aussteuerschaltung 18, mittels der das Schütz 2 ausgeschaltet wird.

## Patentansprüche

1. Elektronische Schaltmagnetansteuerung für Schütze, wobei das Schütz (2) eine Spule (7) hat, welche über einen Anker (4) Schaltkontakte (5) antreibt, der zwischen einer EIN-Stellung und einer AUS-Stellung verfährt, und die Schaltmagnetansteuerung (1) einen Sensor (3; S, 3a) hat, mit dem die Position des von der Spule (7) antreibbaren Ankers (4) bestimmbar ist, wobei eine Markierung (4a) an dem Anker (4) ist, die von dem Sensor (3; S, 3a) detektierbar ist, **dadurch gekennzeichnet,** daß der Sensor (3; S, 3a) derart zur Markierung (4a) angeordnet ist, daß bei einer kleinen Auslenkung des Ankers (4) aus der EIN-Stellung der Sensor (3; S, 3a) die Markierung (4a) detektiert und ein entsprechendes Signal an die Schaltmagnetansteuerung (1) aussendet, daß die Schaltmagnetansteuerung (1) die Spule (7) mittels einer anzulegenden Spannung derart erregt, daß die Spule (7) ein maximales Magnetfeld erzeugt, welches den Anker (4) in Richtung der EIN-Stellung treibt, sobald der Sensor (3; S, 3a) die Markierung (4a) detektiert und daß die Schaltmagnetansteuerung (1) die Stärke des maximalen Magnetfeldes für eine vorbestimmbare maximale Zeit (tₘₐₓ) einstellt bzw. einregelt und nach Ablauf der maximalen Zeit (tₘₐₓ) abschaltet.

2. Elektronische Schaltmagnetansteuerung nach Anspruch 1 oder 2, **dadurch gekennzeichnet,** daß mittels eines Strommessers (6) der Ist-Strom (Iᵢₛₜ) der Spule (7) bestimmbar ist und ein vorbestimmbarer maximaler Soll-Strom (Iₘₐₓ) mittels eines Regelkreises in der Spule (7) einregelbar ist, sobald der Sensor (3; S, 3a) den Anker (4) detektiert, und der maximale Soll-Strom (Iₘₐₓ) ein Magnetfeld erzeugt, welches den Anker (4) in die EIN-Stellung drückt.

3. Elektronische Schaltmagnetansteuerung nach Anspruch 1 oder 2, **dadurch gekennzeichnet,** daß die Schaltmagnetansteuerung (1) die Stärke des Magnetfeldes auf eine vorbestimmbare minimale Stärke reduziert, sobald der Anker (4) innerhalb der vorbestimmbaren maximalen Zeit (tₘₐₓ) die EIN-Stellung erreicht bzw. der Sensor (3; S, 3a) den Anker (4) nicht mehr detektiert.

4. Elektronische Schaltmagnetansteuerung nach einem der vorstehenden Ansprüche, **dadurch gekennzeichnet,** daß der Sensor (3; S 3a) eine Lichtschranke, ein mechanischer Schalter, ein Hall-Detektor oder ein Induktionsschalter ist.

## Claims

1. Electronic switching magnet activation for contactors, with the contactor (2) having a coil (7) which activates switching contacts (5) via an armature (4) that moves between an ON position and an OFF position, and with the switching magnet activation (1) having a sensor (3; S, 3a) which makes it possible to determine the position of the armature (4) that may be driven by the coil (7), while the armature (4) carries a mark (4a) which is detectable by the sensor (3; S, 3a) **characterised in that** the sensor (3; S, 3a) is located with regard to the mark (4a) in such a way that the sensor (3; S, 3a) detects the mark (4a) in the event of a small displacement of the armature (4) from the ON position, and sends a corresponding signal to the switching magnet activation (1), that the switching magnet activation (1) energises the coil (7) by applying a voltage in such a way that the coil (7) creates a maximum magnetic field which drives the armature (4) in the direction of the ON position as soon as the sensor (3; S, 3a) detects the mark (4a), and that the switching magnet activation (1) sets or adjusts the intensity of the maximum magnetic field for a maximum period of time (tₘₐₓ) which may be predetermined, and switches it off after the end of the maximum period of time (tₘₐₓ).

2. Electronic switching magnet activation as claimed in claim 1 or 2, **characterised in that** the actual current (Iᵢₛₜ) of the coil (7) can be determined by a current measuring instrument (6), and that a setpoint current (Iₘₐₓ), which may be predetermined, may be adjusted in the coil (7) by means of a feedback control system as soon as the sensor (3; S, 3a) has detected the armature (4), and the maximum setpoint current (Iₘₐₓ) creates a magnetic field which pushes the armature (4) in the ON position.

3. Electronic switching magnet activation as claimed in claim 1 or 2, **characterised in that** the switching magnet activation (1) reduces the intensity of the magnetic field to a minimum intensity, which may be predetermined, as soon as the armature (4) has reached the ON position within a maximum period of time (tₘₐₓ), which may be predetermined, or as soon as the sensor (3; S, 3a) does not detect the armature (4) any longer.

4. Electronic switching magnet activation as claimed in any of the foregoing claims, **characterised in that** the sensor (3; S 3a) is a light barrier, a mechanical switch, a Hall detector, or an induction switch.

## Revendications

1. Commande électronique à aimant de commutation pour contacteurs-disjoncteurs, le contacteur-disjoncteur (2) étant pourvu d'une bobine magnétique (7) actionnant des contacts de commutation (5) par l'intermédiaire d'un induit (4), lequel se déplace entre une position ON et une position OFF, et la commande à aimant de commutation (1) étant pourvue d'un capteur (3; S, 3a) permettant de saisir la position de l'induit (4) actionné par la bobine magnétique (7), une marque-repère (4a) détectée par le capteur (3; S, 3a) étant placée sur l'induit (4), **caractérisée en ce que** le capteur (3; S, 3a) est placé par rapport à la marque-repère (4a) de telle manière que, pour une déport minime de l'induit (4) hors de la position ON, le capteur (3; S, 3a) détecte la marque-repère (4a) et adresse un signal correspondant à la commande à aimant de commutation (1), en ce que la commande à aimant de commutation (1) excite la bobine magnétique (7) avec une tension appliquée de telle manière que la bobine magnétique (7) produit un champ magnétique maximum, lequel manoeuvre l'induit (4) en direction de la position ON, dès que le capteur (3; S, 3a) a détecté la marque-repère (4a), et en ce que la commande à aimant de commutation (1) règle ou régule l'intensité du champ magnétique maximum pour une durée maximale prédéfinie (tₘₐₓ) et la coupe à l'expiration de la durée maximale (tₘₐₓ).

2. Commande électronique à aimant de commutation selon revendication 1 ou 2, **caractérisée en ce que** le courant effectif (Iₘₐₓ) de la bobine magnétique (7) peut être déterminé au moyen d'un ampèremètre (6) et qu'un courant de consigne maximum prédéfini peut être réglé au moyen d'une boucle d'asservissement dans la bobine (7) dès que le capteur (3; S, 3a) détecte l'induit (4), et en ce que le courant de consigne maximum (Iₘₐₓ) produit un champ magnétique repoussant l'induit (4) en position ON.

3. Commande électronique à aimant de commutation selon revendication 1 ou 2, **caractérisée en ce que** la commande à aimant de commutation (1) réduit l'intensité du champ magnétique à une intensité minimale prédéfinie dès que l'induit (4) arrive en position ON dans l'intervalle de durée maximale prédéfinie (tₘₐₓ) ou que le capteur (3; S, 3a) ne détecte plus l'induit (4).

4. Commande électronique à aimant de commutation selon l'une des revendications précédentes, **caractérisée en ce que** le capteur (3; S 3a) est une barrière photoélectrique, un interrupteur mécanique, un détecteur de Hall ou un interrupteur à induction.
